# EUROPÄISCHE PATENTSCHRIFT

(11) **EP 1 439 558 B1**
(45) Veröffentlichungstag und Bekanntmachung des Hinweises auf die Patenterteilung: **07.12.2005**
(21) Anmeldenummer: 03000985.6
(22) Anmeldetag: 17.01.2003
(51) Int. Cl.: H01H 1/12

(54) **Kontaktanordnung für ein elektrisches Schaltgerät**
Contact arrangement for switching device
Arrangement des contacts pour un interrupteur électrique

(30) Priorität: 16.02.2002 DE 10206509
(43) Veröffentlichungstag der Anmeldung: 21.07.2004
(73) Patentinhaber: Jean Müller GmbH Elektrotechnische Fabrik, 65343 Eltville (DE)
(72) Erfinder:
(74) Vertreter: Quermann, Helmut

(56) Entgegenhaltungen:
- GB-A- 224 047
- GB-A- 227 749
- GB-A- 468 987
- GB-A- 553 638
- GB-A- 622 381

## Beschreibung

Die Erfindung betrifft eine Kontaktanordnung für ein elektrisches Schaltgerät, insbesondere einen Niederspannungs-Lastschalter, mit einem Stellteil zur Aufnahme eines Kontaktes und einem diesem Kontakt zugeordneten anderen, stationären Kontakt.

Elektrische Schaltgeräte finden in der Praxis vielfältig Verwendung. Bei Lastschaltgeräten handelt es sich speziell um solche Geräte, die normale Lasten und Überlasten schalten. Derartige Geräte weisen jedoch kein eigenes Kurzschlussschaltvermögen auf. Unter diesem Aspekt sind Leistungsschalter bekannt. Lastschaltgeräte werden im Kurzschlussfall durch Geräte mit einem Kurzschlussschaltvermögen geschützt. Hierbei handelt es sich häufig um Sicherungen, die auch Bestandteil des Schaltgerätes sein können, sogenannte Lastschalter mit Sicherungen.

Kontaktsysteme für derartige Anforderungen bestehen in der Regel aus einer Anordnung von Kontakten, bei denen die Kontaktflächen im Wesentlichen senkrecht zur Bewegungsrichtung angeordnet sind. Dies betrifft Anordnungen mit zwei Festkontakten und einem Brückenkontakt oder Anordnungen mit einem Festkontakt in Kombination mit einem drehbar gelagerten beweglichen Kontaktstück, dass auf der kontaktabgewandten Seite über Litzen oder über leitfähige Lagerelemente kontaktiert wird.

Kritisch ist bei derartigen Anordnungen die Optimierung auf die unterschiedlichen Anwendungsfälle. So muss neben den Funktionen Ein- und Ausschalten auch die Funktion Isolieren (Aus) und Stromführen (Ein) sicher erfüllt werden. Dies gilt insbesondere auch nach diversen Lichtbogenbeanspruchungen durch Schaltvorgänge. Recht gute Eigenschaften lassen sich hier durch Kontaktauflagen auf Silberbasis auf den Schaltkontakten erreichen, die jedoch häufig ein Schaltgerät erheblich verteuern.

Eine Kontaktanordnung der eingangs genannten Art ist beispielsweise aus der EP 0 496 213 A1 bekannt. Dort wird ein stätionärer Kontakt beidseitig von in unterschiedlichen geradlinig, bewegbaren Stellteilen federgelagerten Kontakten beaufschlagt. Sowohl der Festkontakt als auch die beweglichen Kontakte sind plattenförmig ausgebildet. Derjenige Kontaktbereich, in dem das Schalten des Kontaktes erfolgt, stellt gleichzeitig nach dem Schalten den stromführenden Bereich dar. Diese Kontaktanordnung weist damit die vorbeschriebenen Nachteile auf.

Eine Kontaktanordnung der eingangs genannten Art ist ferner aus der DE 30 10 579 A1 bekannt. Auch dort wirken auf abgewandten Seiten eines stationären Kontaktes bewegliche Kontakte mit diesem zusammen. Allerdings erfolgt die Kontaktierung nicht, indem die beweglichen Platten senkrecht zur Plattenebene in Richtung des stationären Kontaktes bewegt werden, sondern in der Plattenebene. Auch bei dieser Kontaktanordnung ist keine Trennung eines Schaltbereiches und eines stromführenden Bereiches der Kontakte gegeben.

Eine Kontaktanordnung, bei der unterschiedliche Bereiche vorgesehen sind, denen eindeutig die Funktionen Schalten und Stromführen zugeordnet sind, ist aus der EP 0 890 969 A2 bekannt. Diese betrifft allerdings keine Kontaktanordnung unter Verwendung eines Stellteiles zur Aufnahme eines infolgedessen beweglichen Kontaktes zwecks Kontaktierung eines anderen, stationären Kontaktes, sondern einen Kontaktkörper zur Aufnahme eines Kontaktmessers eines Sicherungseinsatzes. Dieser Kontaktkörper weist einen beim Einsetzen des Sicherungseinsatzes in den Schlitz des Kontaktkörpers voreilenden Bereich auf, der die Funktion eines Schaltkontaktes besitzt, sowie einen diesem Bereich nacheilenden Bereich, der die Funktion eines Dauerkontaktes besitzt. Der Dauerkontakt erfolgt in stirnseitigen Bereichen des Kontaktkörperbleches.

Aufgabe der Erfindung ist es, eine Kontaktanordnung der eingangs genannten Art zu schaffen, die einfach herzustellende Elemente aufweist, wobei die unvermeidbare Lichtbogenerosion der Schaltvorgänge die Stromtragfähigkeit bzw. die Übergangswiderstände der geschlossenen Kontaktanordnung nicht negativ beeinträchtigt. Die Kontaktanordnung soll zudem, ohne spezielle Kontaktauflagen, eine hohe Zuverlässigkeit (niedrige Erwärmung) bei Stromführung bieten.

Gelöst wird die Aufgabe bei einer Kontaktanordnung in der eingangs genannten Art dadurch, dass die Kontaktanordnung zwei Bereiche aufweist, denen eindeutig die Funktionen Schalten und Stromführen zugeordnet sind, wobei der Schaltbereich einer Stirnseite des einen Kontakts und einer Gegenfläche des anderen Kontakts zugeordnet ist, sowie der Stromführungsbereich keilförmig angeordneten Flächen des einen Kontakts und Gegenflächen des anderen Kontakts, die in entsprechender Keilform angeordnet sind, zugeordnet ist.

Bei der erfindungsgemäßen Kontaktanordnung wird die Schaltarbeit auf der Stirnseite des einen Kontaktes erbracht, während die Stromführung der geschlossenen Kontakte über die Kontaktflanken erfolgt, die keilförmig angeordnet sind. Die Keilform führt hier zu einer starken Krafterhöhung an der Kontaktfläche, bei relativ geringen Kräften für die Betätigung des Systems, konkret des Stellteils. Verschleißprobleme sind nicht zu erwarten, weil kaum eine Lichtbogenerosion an diesen Kontaktflächen auftritt. Es tritt somit nicht der Nachteil wie bei der parallelen Kontaktierung bei Sicherungsmessern auf; dort lassen starke Schwankungen im Reibbeiwert der Kontaktanordnung den Kraftbedarf einer Schaltmechanik nicht sicher kalkulieren.

Die erfindungsgemäße Kontaktanordnung kann in unterschiedlichen Systemen verwirklicht werden. So besteht die Möglichkeit, die Kontaktanordnung als Brückenkontaktanordnung mit zwei formgleichen stationären Kontakten auszubilden. Es sind mehrpolige Kontaktanordnungen denkbar, wobei bei diesen die stationären Kontakte vorzugsweise in einem gemeinsamen Stellteil gelagert sind. Das Stellteil ist insbesondere geradlinig verstellbar und demzufolge als Schieber ausgebildet. Es ist genauso denkbar, das Stellteil drehbar zu lagern, womit das Schalten der Kontaktanordnung nicht durch eine geradlinige Bewegung, sondern eine Drehbewegung des Stellteils herbeigeführt wird.

Gemäß einer bevorzugten Ausführungsform weist der bewegliche Kontakt einen trapezförmigen Querschnitt bzw. eine trapezförmige Außenkontur auf. Er stellt sich somit als Trapezkontakt dar. Vorteilhaft ist der Kontakt federnd im Stellteil gelagert. Über diese Feder wird dieser Kontakt gegen den anderen, stationären Kontakt zwecks Stromführung gedrückt.

Während der bewegliche Kontakt vorzugsweise als massiver Körper ausgebildet ist, wird es bezüglich des stationären Kontaktes als vorteilhaft angesehen, wenn er als Plattenkörper ausgebildet ist. Aufgrund dieser Gestaltung kann dieser Kontakt beliebig gebogen und gestanzt werden, insbesondere um seitliche Plattenbereiche und einen zentralen, aus der Plattenebene herausgebogenen Plattenbereich zu bilden. Die einander zugewandten Stirnflächen der seitlichen Plattenbereiche sind keilförmig zueinander angeordnet und bilden die stromführenden Gegenflächen dieses Kontakts, während der herausgebogene Plattenbereich in Art eines Lappens gestaltet ist, der die Schaltgegenfläche dieses Kontakts bildet.

Der herausgebogene Lappen ist auf der dem Kontaktbereich abgewandten Seite vorzugsweise kraftbelastet, beispielsweise indem er in Art einer einseitig gelagerten Blattfeder an einem Gehäusevorsprung des Schaltgerätes anliegt und so die Nachgiebigkeit des Schaltlappens beim Einführen des beweglichen Kontaktes in dem Schaltbereich begrenzt. Das Schalten erfolgt somit unter einer Vorspannung, dass heißt ausreichend hoher Kontaktkraft zwischen dem Lappen des stationären Kontaktes und der Gegenfläche des beweglichen Kontaktes.

Weitere Merkmale der Erfindung sind in den Unteransprüchen, der Beschreibung der Figuren und in den Figuren selbst dargestellt, wobei bemerkt wird, dass alle Einzelmerkmale und alle Kombinationen von Einzelmerkmalen erfindungswesentlich sind.

In den Figuren ist die erfindungsgemäße Kontaktanordnung anhand eines bevorzugten Ausführungsbeispieles dargestellt, ohne hierauf beschränkt zu sein. Es stellt dar:
- Figur 1: eine räumliche Ansicht eines elektrischen Schaltgerätes, dass die erfindungsgemäße Kontaktanordnung aufweist, veranschaulicht für den Schaltzustand "Aus",
- Figur 2: einen vertikalen Schnitt durch das in Figur 1 gezeigte Schaltgerät (gemäß der Linie B-B in Figur 3),
- Figur 3: einen horizontalen Schnitt durch das in Figur 1 gezeigte Schaltgerät (gemäß der Linie A-A in Figur 2),
- Figuren 4 und 5: den Schnitten gemäß der Figuren 2 und 3 entsprechende Schnitte, dargestellt für den Schaltzustand "Einschalten",
- Figuren 6 und 7: den Schnitten gemäß der Figuren 2 bis 5 entsprechende Schnitte, dargestellt für den Schaltzustand "Ein".

Bei der nachfolgenden Beschreibung wird auf die Darstellung der Figuren 1 bis 3 Bezug genommen, die wesentliche Teile des Schaltgerätes 1 im Bereich eines Sicherungseinstzes 2 für den Schaltzustand "Aus" veranschaulichen. Im Gegensatz zu der Darstellung in den Figuren 2 und 3 ist aus Gründen der präziseren Darstellung der erfindungsrelevanten Bauteile in der Figur 1 das Gehäuse 3 des Schaltgerätes 1 nicht veranschaulicht.

In dem Gehäuse 3, das aus diversen horizontalen und vertikal angeordneten Wandungsabschnitten gebildet ist, ist ein Schieber 4 horizontal verschiebbar gelagert. Dessen Längsachse ist mit der Bezugsziffer 5 bezeichnet. Der Schieber 4 ist im interessierenden Bereich des Schaltgerätes 1 mit zwei Durchgängen 6 versehen, die den Schieber 4 vertikal durchsetzen. Jeder Durchgang 6 bildet zwei Bereiche 7 und 8. Der Bereich 7 weist, vertikal gesehen, einen trapezförmigen Querschnitt auf, während der Bereich 8 einen rechteckigen Querschnitt besitzt. Im Verbindungsbereich der beiden Bereiche 7 und 8 ist die Schmalseite des rechteckförmigen Bereiches 8 angeordnet, die kürzer ist als die längere Seite der beiden parallelen Seiten des trapezförmigen Bereiches 7. Im jeweiligen Durchgang 6 ist ein Kontakt 9 gelagert. Er durchsetzt den Bereich 7 des Durchganges 6 und weist einen der Trapezform des Bereiches 7 angepassten trapezförmigen Querschnitt auf. Der jeweilige Durchgang 6 nimmt ferner eine Schraubenfeder 10 auf, die im Wesentlichen im Bereich angeordnet ist und sich an der großen parallelen Fläche 11 des trapezförmigen Kontaktes 9 abstützt. Der Kontakt 9 wird infolgedessen im Bereich seiner keilförmig angeordneten Flächen 12 gegen die entsprechend keilförmig angeordneten Gegenflächen des Schiebers 4 und/oder die federabgewandte Fläche des Kontaktes vorgespannt.

Der jeweilige Kontakt 9 weist eine solche Länge auf, dass er beidendig über die obere Fläche 13 und untere Fläche 14 des Schiebers hinaussteht. Der Überstand ist gleich und so bemessen, dass im Bereich des Überstandes eine ausreichende Fläche zur Kontaktierung der zugeordneten stationären Kontakte 15 verbleibt. Der Kontaktkörper 9 bildet aufgrund dieser Gestaltung im Bereich der aus dem Schieber 4 herausragenden Bereiche zwei Kontakte 16, die mit den Kontakten 15 in Wirkverbindung bringbar sind.

Der Kontaktkörper 17, der den jeweiligen stationären Kontakt 15 beinhaltet, ist als Platte ausgebildet, die im Gehäuse 3 gelagert ist. Der Kontaktkörper 17 nimmt, im Fall des Ausführungsbeispieles, im Bereich eines Endes ein Kontaktelement 18 auf, in das das Kontaktmesser 19 des Sicherungseinsatzes 2 (NH-Sicherungseinsatz) einsteckbar ist. Innerhalb des Gehäuses 3, in seinem der Sicherung abgewandten Bereich, ist der plattenförmige Kontaktkörper 17 um 90° abgewinkelt, und der abgewinkelte Endabschnitt 20 in unmittelbarer Nähe zum Schieber 4 im Wesentlichen parallel zu diesem positioniert. Der abgewinkelte Endabschnitt 20 weist seitliche Plattenbereiche 21 und einen zentralen, aus der Plattenebene herausgebogenen Plattenbereich 22 auf. Die einander zugewandten vertikalen Stirnflächen 23 der seitlichen Plattenbereiche 21 sind keilförmig zueinander angeordnet, entsprechend der Keilform des Kontaktkörpers 7. Der zentrale, herausgebogene Plattenbereich 22 ist lappenförmig ausgebildet und stellt sich in Art einer einseitig gelagerten Blattfeder dar, die mit ihrem freien, in Richtung des Schiebers 4 gebogenen Bereich in den Weg des Kontaktes 16 ragt, konkret dessen obere bzw. untere Stirnfläche 25.

In der gezeigten Ausführungsform ist die Kontaktanordnung als Brückenkontaktanordnung mit dem Kontaktkörper 9 ausgebildet. Durch die Lagerung mehrerer Kontakte 9 im Schieberbereich ist ein mehrpoliges Einschalten möglich, wie es zum Einsatzfall des Schaltgerätes mit Sicherungseinsatz 2 für einen Pol veranschaulicht ist.

Die Figuren 1 bis 3 zeigen den Schaltzustand "Aus". Der Schieber 4 befindet sich in seiner relativ rechten Position, in der der jeweilige bewegliche Kontakt 16 außer Eingriff mit dem zugeordneten stationären Kontakt 15 ist.

Beim Bewegen des Schiebers 4 im Sinne der Darstellung der Figuren 4 und 5 nach links wird, der in diesen Figuren gezeigte Schaltzustand "Einschalten" erreicht. Hierbei kontaktiert der jeweilige Kontakt 16 mit seiner Trapezform aufweisenden Stirnfläche 25 den stationären Kontakt 15 ausschließlich in seinem Bereich 24. Da dieser Bereich 24 in den Weg des Kontaktes 16 ragt, wird er bei Einwirkung des Kontaktes 16 federnd leicht nach oben gebogen, wobei der zentrale Plattenbereich 22 dieses Kontakts 15 sich an einen Gehäusevorsprung 26 anlegt, der diesen Plattenbereich 22 abstützt. In dieser Stellung des Schiebers 4 ist eindeutig die Funktion schalten der Kontaktanordnung zugeordnet.

Wird der Schieber 4, wie in den Figuren 6 und 7 veranschaulicht, weiter nach hinten bewegt, kontaktiert der Kontakt 16 weiterhin den zentralen Plattenbereich 22, gelangt aber zusätzlich mit seinen beiden keilförmigen Flächen 12 in Anlage mit den entsprechend in Keilform angeordneten Stirnflächen 23 der seitlichen Plattenbereiche 21. Der Kontaktkörper 9 liegt im Bereich des jeweiligen Kontaktes 16 über die gesamte Länge der Stirnflächen 23 der seitlichen Plattenbereiche 21 an diesen an. Die Feder 10 drückt hierbei den Kontaktkörper 9 zwischen die seitlichen Plattenbereiche 21 der beiden zugeordneten Kontakte 15. Den keilförmigen Bereichen der Kontaktanordnung ist demzufolge eindeutig die Funktion Stromführen zugeordnet.

Beim Überführen der Kontaktanordnung in den Schaltzustand "Aus", indem der Schieber 4 wieder nach rechts bewegt wird, wird zunächst die Stromführung über die Keilflächen aufgehoben und der Zustand gemäß der Figuren 4 und 5 erreicht. Beim weiteren Bewegen des Schiebers 4 nach rechts wird auch der Kontakt zwischen dem Kontaktkörper 9 und den zentralen Plattenbereichen 22 der beiden zugeordneten 15 aufgehoben, womit das Gerät ausschaltet.

## Patentansprüche

1. Kontaktanordnung für ein elektrisches Schaltgerät (1), insbesondere einen Niederspannungs-Lastschalter, mit einem Stellteil (4) zur Aufnahme eines Kontaktes (16) und einem diesem Kontakt (16) zugeordneten anderen, stationären Kontakt (15), **dadurch gekennzeichnet, dass** die Kontaktanordnung (13, 15, 16) zwei Bereiche aufweist, denen eindeutig die Funktionen Schalten und Stromführen zugeordnet sind, wobei der Schaltbereich einer Stirnseite (25) des einen Kontakts (16) und einer Gegenfläche (22) des anderen Kontakts (15) zugeordnet ist, sowie der Stromführungsbereich keilförmig angeordneten Flächen (12) des einen Kontaktes (16) und Gegenflächen (23) des anderen Kontaktes (15), die in entsprechender Keilform angeordnet sind, zugeordnet ist.

2. Anordnung nach Anspruch 1, **dadurch gekennzeichnet, dass** sie als Brückenkontaktanordnung (4, 15, 15, 16, 16) mit zwei formgleichen stationären Kontakten (16, 16) ausgebildet ist.

3. Anordnung nach Anspruch 1 oder 2, **dadurch gekennzeichnet, dass** sie mehrpolig ist und die stationären Kontakte (16, 16; 16, 16) in einem gemeinsamen Stellteil (4) gelagert sind.

4. Anordnung nach einem der Ansprüche 1 bis 3, **dadurch gekennzeichnet, dass** der Stellteil (4) als geradlinig verstellbarer Schieber ausgebildet ist.

5. Anordnung nach einem der Ansprüche 1 bis 4, **dadurch gekennzeichnet, dass** der eine Kontakt (16) als massiver Körper (9) ausgebildet ist.

6. Anordnung nach einem der Ansprüche 1 bis 5, **dadurch gekennzeichnet, dass** der eine Kontakt (16) einen trapezförmigen Querschnitt bzw. eine trapezförmige Außenkontur aufweist, wobei die Stirnseite (25) dieses Kontakts (16) parallel zur Querschnittsebene positioniert ist und die keilförmig angeordneten Flächen (12) dieses Kontaktes (16) durch die keilförmig angeordneten Begrenzungen dieser Querschnittfläche verlaufen.

7. Anordnung nach einem der Ansprüche 1 bis 6, **dadurch gekennzeichnet, dass** der eine Kontakt (16) federnd im Stellteil (4) gelagert ist.

8. Anordnung nach Anspruch 7, **dadurch gekennzeichnet, dass** die Feder (10) den Kontakt (16), bei sich nicht kontaktierenden Kontakten (15, 16), in Richtung des anderen Kontaktes (15) gegen dass Stellteil (4) vorspannt.

9. Anordnung nach einem der Ansprüche 1 bis 8, **dadurch gekennzeichnet, dass** der andere Kontakt (15) plattenförmig ausgebildet ist.

10. Anordnung nach Anspruch 9, **dadurch gekennzeichnet, dass** der andere Kontakt (15) seitliche Plattenbereiche (21, 21) und einen zentralen, aus der Plattenebene herausgebogenen Plattenbereich (22) aufweist, wobei die einander zugewandten Stirnflächen (23, 23) der seitlichen Plattenbereiche (21, 21) keilförmig zueinander angeordnet sind und die stromführenden Gegenflächen dieses Kontaktes (15) bilden.

11. Anordnung nach Anspruch 10, **dadurch gekennzeichnet, dass** der herausgebogene Plattenbereich (22) in Art eines Lappens gebildet ist, wobei ein der Aussparung (27) zwischen den seitlichen Plattenbereichen (21, 21) zugewandter Bereich (24) des Lappens die Schaltgegenfläche dieses Kontaktes (15) bildet.

12. Anordnung nach einem der Ansprüche 1 bis 11, **dadurch gekennzeichnet, dass** der herausgebogene Plattenbereich (22) des anderen Kontakts (15) in Art einer einseitig gelagerten Blattfeder konzipiert ist, insbesondere einer im Federweg durch einen stationären Anschlag (26) beschränkten Feder konzipiert ist.

## Claims

1. Contact arrangement for an electrical switching device (1), in particular a low-voltage power switch, having an actuator (4) for accommodating a contact (16) and a further stationary contact (15) assigned to this contact (16), **characterised in that** the contact arrangement (13, 15, 16) has two regions to which the functions of switching and current conduction are unambiguously assigned, wherein the switching region is assigned to one end face (25) of one contact (16) and to an opposite surface (22) of the further contact (15), and the current conducting region is assigned to surfaces (12) of the one contact (16) arranged in a wedge form and to opposite surfaces (23) of the further contact (15), which are arranged in a corresponding wedge form.

2. Arrangement according to claim 1, **characterised in that** it is designed as a bridge contact arrangement (4, 15, 15, 16, 16) with two similarly formed stationary contacts (16, 16).

3. Arrangement according to claim 1 or 2, **characterised in that** it is multi-polar and the stationary contacts (16, 16; 16, 16) are borne in a common actuator (4) .

4. Arrangement according to one of the claims 1 to 3, **characterised in that** the actuator (4) is designed as a slider displaceable in a straight line.

5. Arrangement according to one of the claims 1 to 4, **characterised in that** the one contact (16) is designed as a solid body (9).

6. Arrangement according to one of the claims 1 to 5, **characterised in that** the one contact (16) has a trapezoid cross-section or a trapezoid outer contour, wherein the end face (25) of the contact (16) is positioned parallel to the cross-sectional plane and the surfaces (12) of this contact (16) arranged in a wedge form run through the delimitations of this cross-sectional surface which are arranged in a wedge form.

7. Arrangement according to one of the claims 1 to 6, **characterised in that** the one contact (16) is spring mounted in the actuator (4).

8. Arrangement according to claim 7, **characterised in that**, with the contacts (15, 16) not contacting one another, the spring (10) pretensions the contact (16) against the actuator (4) in the direction of the further contact (15) .

9. Arrangement according to one of the claims 1 to 8, **characterised in that** the further contact (15) is designed plate-formed.

10. Arrangement according to claim 9, **characterised in that** the further contact (15) has lateral plate regions (21, 21) and a central plate region (22) bent out of the plate plane, whereby the end faces (23, 23) facing towards each other of the lateral plate regions (21, 21) are arranged in a wedge form relative to each other and comprise the current conducting opposite surfaces of this contact (15).

11. Arrangement according to claim 10, **characterised in that** the plate region (22) bent out of the plate plane is formed in the manner of a tongue, wherein a region (24) of the tongue facing towards the cut-out (27) between the lateral plate regions (21, 21) comprises the opposite switching surface of this contact (15).

12. Arrangement according to one of the claims 1 to 11, **characterised in that** the bent out plate region (22) of the further contact (15) is conceived in the manner of a leaf spring mounted on one side, in particular a spring restricted in its spring excursion by a stationary stop (26).

## Revendications

1. Dispositif de contact pour un commutateur électrique (1), en particulier un interrupteur basse tension, comprenant une partie d'actionnement (4) permettant de recevoir un contact (16), et un autre contact stationnaire (15) associé à ce contact (16),
**caractérisé en ce que**
le dispositif de contact (13, 15, 16) présente deux zones auxquelles sont associées de façon univoque les fonctions de commutation et de guidage du courant, la zone de commutation étant associée à une face frontale (25) du premier contact (16) et à une face opposée (22) de l'autre contact (15), tout comme la zone de guidage du courant est associée à des surfaces disposées en forme de coin (12) du premier contact (16) et à des surfaces opposées (23) de l'autre contact (15), disposées selon une forme de coin correspondante.

2. Dispositif selon la revendication 1,
**caractérisé en ce qu'**
il est configuré sous forme de dispositif de contact à ponts (4, 15, 15, 16, 16) avec deux contacts stationnaires de même forme (16, 16).

3. Dispositif selon la revendication 1 ou 2,
**caractérisé en ce qu'**
il comporte plusieurs pôles et les contacts stationnaires (16, 16 ; 16, 16) sont logés dans une partie d'actionnement commune (4).

4. Dispositif selon l'une des revendications 1 à 3,
**caractérisé en ce que**
la partie d'actionnement (4) est configurée sous la forme d'un tiroir mobile en ligne droite.

5. Dispositif selon l'une des revendications 1 à 4,
**caractérisé en ce que**
le premier contact (16) est configuré sous la forme d'un corps massif (9).

6. Dispositif selon l'une des revendications 1 à 5,
**caractérisé en ce que**
le premier contact (16) présente une section transversale trapézoïdale ou un contour extérieur trapézoïdal, la face frontale (25) de ce contact (16) étant positionnée parallèlement au plan de la section transversale et les surfaces (12) en forme de coin de ce contact (16) s'étendent à travers les délimitations en forme de coin de cette surface de section transversale.

7. Dispositif selon l'une des revendications 1 à 6,
**caractérisé en ce que**
le premier contact (16) est logé de façon élastique dans la partie d'actionnement (4).

8. Dispositif selon la revendication 7,
**caractérisé en ce que**
le ressort (10) précontraint le contact (16) dans la direction de l'autre contact (15) contre la partie d'actionnement, (4), lorsque les contacts (15, 16) ne sont pas en contact.

9. Dispositif selon l'une des revendications 1 à 8,
**caractérisé en ce que**
l'autre contact (15) est en forme de plaque.

10. Dispositif selon la revendication 9,
**caractérisé en ce que**
l'autre contact (15) présente des zones de plaque latérales (21, 21) et une zone de plaque centrale (22) courbée hors du plan de la plaque, les surfaces frontales (23, 23) tournées l'une vers l'autre des zones de plaque latérales (21, 21) étant disposées en forme de coin l'une par rapport à l'autre et forment les surfaces opposées de ce contact (15).

11. Dispositif selon la revendication 10,
**caractérisé en ce que**
la zone de plaque (22) courbée vers l'extérieur présente la forme d'une sorte de languette, une zone (24) de la languette tournée vers l'évidement (27) situé entre les zones de plaque latérales (21, 21) formant la surface de commutation opposée de ce contact (15).

12. Dispositif selon l'une des revendications 1 à 11,
**caractérisé en ce que**
la zone de plaque courbée vers l'extérieur (22) de l'autre contact (15) est conçue sous la forme d'une sorte de ressort plat logé d'un seul côté, en particulier d'un ressort dont l'élasticité est limitée par une butée stationnaire (26).
